# FASCICULE DE BREVET EUROPEEN

(11) **EP 0 981 931 B1**
(45) Date de publication et mention de la délivrance du brevet: **20.02.2002**
(21) Numéro de dépôt: 98925719.1
(22) Date de dépôt: 15.05.1998
(51) Int. Cl.: H05B 6/24

(54) **FOUR A INDUCTION POUR LA FUSION DE METAUX**
INDUKTIONSOFEN ZUM SCHMELZEN VON METALLEN
INDUCTION OVEN FOR MELTING METALS

(30) Priorité: 16.05.1997 FR 9706279
(43) Date de publication de la demande: 01.03.2000
(73) Titulaire: Internova International Innovation Company B.V., 3011 GB Rotterdam (NL)
(72) Inventeur: FRANCI, François-Marie, F-77340 Pontault-Combault (FR)
(74) Mandataire: Nithardt, Roland
(86) Numéro de dépôt international: FR9800971
(87) Numéro de publication internationale: WO9853642

(56) Documents cités:
- BE-A- 351 671
- DE-C- 266 566
- DE-C- 277 870
- US-A- 1 834 725

## Description

La présente invention concerne un dispositif de chauffage par induction pour élever la température de métaux en vue de leur fusion ou de leur transformation à chaud, ce dispositif comportant au moins une cavité définie par une poche agencée pour recevoir des métaux destinés à être portés à une température supérieure ou égale à leur température de fusion ou par un four agencé pour recevoir des billettes de métal destinées à être portées à une température inférieure à leur température de fusion, cette température étant déterminée pour forger les métaux, ainsi que des moyens de chauffage par induction de ladite poche ou dudit four.

Les dispositifs de chauffage par induction sont bien connus dans le domaine de la fusion des métaux, du forgeage de billettes de métal en vue de leur usinage à chaud, de la transformation ou de l'élaboration de métaux ou d'alliages. Néanmoins, dans les dispositifs connus, la ou les bobines d'induction sont enroulées autour de la cavité recevant le métal et sont habituellement refroidies par un circuit de refroidissement à eau. Il peut y avoir des risques de fuites dans le circuit de refroidissement, ce qui est totalement prescrit dans le travail des métaux en fusion. Par ailleurs, le rendement obtenu par cette configuration ne dépasse généralement pas les 40 à 60 %. Ce rendement est proportionnel au rapport de la surface de l'inducteur et de la surface de la cuve. De plus, le champ magnétique créé par les bobines d'induction est un champ ouvert. Par conséquent, les pertes sont conséquentes et s'élèvent environ à 1/3 de la puissance totale appliquée.

Dans ce domaine d'application, les principales contraintes techniques à prendre en compte sont :
- la protection des personnes contre les champs électromagnétiques, déterminée par les normes françaises et les directives européennes (CENELEC et DG5),
- le rendement, et
- la sécurité (il faut éviter absolument tout contact de l'eau avec le métal en fusion).

D'autres dispositifs de chauffage par induction ont tenté d'apporter une solution au premier problème posé. Certains dispasitifs sont décrits dans les publications DE-C-266 566, US-A-1 834 725 et BE-A-351 671 et comportent au moins deux culasses disposées autour de la cavité recevant le métal à chauffer et présentant une forme en L ou C de telle manière que les extrémités convergent vers l'intérieur de ladite cavité. Chaque culasse porte une bobine électrique créant un champ magnétique se refermant à travers ladite cavité. Un perfectionnement à ce type de construction est décrit dans la publication DE-C-277 870 qui prévoit trois culasses dont les bobines sont alimentées individuellement et décalées en phase de manière à créer un champ tournant. Dans toutes ces réalisations, tous les champs magnétiques sont radiaux c'est-à-dire que les lignes de champ traversent l'axe de la cavité et la traversent axialement de part en part. Ces champs magnétiques créent un courant d'induction limité à la périphérie de ladite cavité et générant une élévation de température du métal dans cette zone, le reste du métal étant chauffé par conduction. Ces différents dispositifs, et même celui prévoyant un champ tournant, restent d'un rendement très faible, la partie efficace du champ servant au chauffage étant réduite.

La présente invention se propose de pallier les inconvénients de l'art antérieur et de répondre aux exigences des normes en vigueur au moyen d'un dispositif de chauffage par induction qui permet d'atteindre des rendements proches de 80 à 95 %, avec des bobines d'induction plus petites, d'un facteur de puissance supérieur (cosinus ϕ de 0,8 au lieu de 0,05 ou 0,1) et nécessitant moins de consommation en énergie électrique. De plus, la présente invention permet d'accélérer la montée en température donc la fusion ou l'usinage à chaud du métal, favorisant ainsi également les économies d'énergie. Les économies d'énergie obtenues par la présente invention permettent d'envisager un retour sur l'investissement en environ deux ans, ce qui est commercialement très appréciable.

Ce but est atteint par un dispositif tel que défini en préambule et caractérisé en ce que les bobines d'induction sont montées dans le même sens de sorte que leur pôle nord est localisé d'un côté de la cavité et leur pôle sud du côté opposé, en ce qu'elles sont agencées de manière à générer des zones de champ magnétique nul disposées alternativement entre des zones de champ non nul réparties à la périphérie de la cavité, les zones de champ non nul comportant chacune une zone de champ maximal associée à deux zones à gradient de champ décroissant disposées de part et d'autre de ladite zone de champ maximal et s'étendant jusqu'aux zones de champ nul voisines, ainsi qu'une zone de champ nul localisée au centre de cette cavité, les zones de champ non nul formant des zones actives de chauffage séparées par lesdites zones de champ nul formant des zones inactives.

Chaque culasse comporte, avantageusement, une branche allongée s'étendant d'une extrémité à l'autre extrémité de la cavité, disposée sensiblement parallèlement à l'axe de cette cavité et portant au moins une bobine d'induction agencée pour générer une desdites zones actives de chauffage.

Dans une première forme de réalisation de l'invention, chaque culasse présente un profil en forme de L et comporte ladite branche allongée et une branche latérale s'étendant sensiblement perpendiculairement à ladite branche allongée et sensiblement radialement par rapport à une extrémité de la cavité.

Ladite cavité peut être une poche, ladite branche latérale s'étendant radialement par rapport au fond de cette poche en direction de son centre.

Dans une deuxième forme de réalisation de l'invention, chaque culasse présente un profil en forme de U et comporte ladite branche centrale allongée et deux branches latérales s'étendant sensiblement perpendiculairement à ladite branche centrale allongée et sensiblement radialement par rapport aux deux extrémités de la cavité.

Dans cette variante, la cavité est de préférence un four et au moins une desdites branches latérales s'étend jusqu'à proximité de la paroi longitudinale délimitant ladite cavité.

Dans une troisième forme de réalisation, chaque culasse présente un profil en forme de C et comporte ladite branche centrale allongée et deux branches latérales s'étendant sensiblement perpendiculairement à ladite branche centrale allongée et sensiblement radialement par rapport aux deux extrémités de la cavité.

Dans cette variante, au moins une desdites branches latérales s'étend jusqu'à proximité de la paroi latérale délimitant ladite cavité.

Ladite cavité peut être une poche, une des branches latérales s'étendant radialement par rapport au fond de cette poche et l'autre branche latérale étant un tronçon libre rapporté à un couvercle destiné à fermer ladite poche et s'étendant radialement par rapport à ce couvercle jusqu'à proximité de la paroi latérale délimitant ladite cavité.

Dans une quatrième forme de réalisation, la culasse présente une forme en I et comporte ladite branche allongée et deux branches latérales s'étendant sensiblement perpendiculairement à ladite branche allongée et sensiblement radialement par rapport aux deux extrémités de la cavité.

Dans cette variante, au moins une desdites branches latérales s'étend radialement jusqu'à proximité de la paroi latérale délimitant ladite cavité.

De préférence, chacune desdites bobines s'étend sensiblement sur toute la longueur de la branche allongée de chaque culasse.

Les moyens de chauffage comportent, avantageusement, un nombre n de culasses réparties régulièrement à la périphérie de la cavité.

Selon la nature du chauffage que l'on cherche à réaliser, les bobines peuvent être alimentées individuellement par un courant électrique alternatif, cette alimentation étant décalée en phase d'une bobine à une autre, ce décalage de l'alimentation d'une bobine à une autre pouvant être déterminé par une progression arithmétique.

Les différentes bobines peuvent aussi être alimentées par plusieurs générateurs agencés pour créer un champ tournant.

La présente invention et ses avantages apparaîtront mieux dans la description suivante de deux exemples de réalisation, en référence aux dessins annexés, dans lesquels :
- la figure 1 est une vue en coupe axiale d'un dispositif selon l'invention destiné à la fusion du métal,
- la figure 2 est une vue de dessus en coupe suivant les flèches II-II du four de la figure 1,
- les figures 3 et 4 sont des vues en perspective du dispositif de la figure 1 respectivement vue de dessus et vue de dessous,
- la figure 5 est une vue en coupe longitudinale d'un dispositif selon l'invention destiné au forgeage du métal,
- les figures 6A et 6B sont des schémas représentant les lignes du champ magnétique respectivement du dispositif de l'invention et d'un dispositif classique,
- les figures 7A et 7B représentent la cavité en vue de dessus et schématiquement la circulation des courants induits respectivement du dispositif de l'invention et d'un dispositif classique, et
- les figures 8A et 8B sont des schémas représentant la répartition de la puissance de chauffage respectivement du dispositif de l'invention et d'un dispositif classique.

En référence aux figures 1 à 4, le dispositif de chauffage par induction 10 comporte une cavité 11 formée par une poche 12 réalisée généralement en une matière réfractaire et destinée à recevoir le métal à fondre, ainsi que des moyens de chauffage par induction agencés pour élever la température du métal par un flux magnétique jusqu'à sa fusion.

Ces moyens de chauffage comportent des culasses magnétiques 13 indépendantes disposées autour de la poche 12 à une distance d suffisante pour permettre la mise en place des bobines d'induction 14. Chaque culasse 13 présente une forme générale en L comportant une branche allongée 13a sensiblement parallèle à l'axe de la poche 12 et s'étendant sensiblement sur toute la hauteur de ladite poche 12 ainsi qu'une branche latérale 13b perpendiculaire à la branche allongée 13a et s'étendant radialement en direction du fond de ladite poche 12. Les extrémités des branches 13a et 13b sont recourbées pour se rapprocher au maximum de la paroi de la poche 12.

Selon le cas, les culasses 13 peuvent avoir un profil en C ou en I ou encore ne comporter que ladite branche allongée 13a. Dans tous les cas, la branche allongée 13a des culasses magnétiques 13 s'étend sensiblement sur toute la hauteur de la poche 12 et la branche latérale est orientée radialement et s'étend de préférence jusqu'à proximité de la paroi de la poche 12. Dans certains cas, les branches latérales peuvent constituer un tronçon libre disposé perpendiculairement par rapport à la branche allongée en se rabattant par exemple à proximité du fond de la poche ou en se rabattant à proximité du bord supérieur de la poche si ces branches sont rapportées sous un couvercle destiné à fermer la poche. Dans d'autres cas, les branches latérales peuvent s'étendre jusqu'au centre du fond de la poche. Enfin, ces branches latérales peuvent être profilées de telle manière qu'elles recouvrent en partie la surface du fond de la poche. Il faut dans tous les cas que les deux branches latérales 13b d'une même culasse 13 ne s'étendent pas toutes les deux jusqu'au centre de la poche 12, l'une au moins doit s'arrêter à proximité du bord de cette poche.

Ces culasses magnétiques 13 sont au nombre n égal à huit (dans les figures 1 et 2) et à six (dans les figures 3 et 4) et sont disposées régulièrement à égale distance l'une de l'autre tout autour de la poche 12. Ce nombre n n'est pas limitatif Il peut aussi bien être inférieur que supérieur, pair ou impair, selon le type de poche et son cahier de charges : capacité en tonnes de métal, puissance de chauffe, etc.

L'ensemble décrit ci-dessus et formé par la poche 12, les culasses magnétiques 13 et les bobines d'induction 14, est logé dans une cuve 15 de protection et d'isolation pouvant être pourvue d'un couvercle ou d'une porte (non représenté), cette cuve étant montée basculante sur un châssis ou une potence non représenté autour d'un axe d'articulation 16 passant par deux oreilles 17 solidaire de ladite cuve 15. En cours de fusion, cette cuve 15 peut être fermée hermétiquement ou non et peut être mise sous vide d'air pour optimiser le fonctionnement des moyens de chauffage par induction. Après la fusion du métal, le couvercle ou la porte s'ouvre, la cuve 15 bascule autour de son articulation 16 pour vider la poche 12 de son contenu de métal en fusion dans des moules par exemple et de la même manière que dans les dispositifs de l'art antérieur.

Chaque bobine d'induction 14 est disposée autour de la branche allongée 13a de chaque culasse magnétique 13 et s'étend sensiblement sur toute sa longueur. Ces bobines d'induction 14 sont alimentées individuellement par un courant alternatif et génèrent un flux magnétique, dont les lignes de champ sont représentées à la figure 6A. Grâce aux culasses magnétiques 13, ce flux magnétique est canalisé, dirigé et fermé dans une zone périphérique intérieure de la poche 12 à proximité de ladite culasse, au travers du métal à chauffer. Seule une faible partie du flux passe à l'extérieur. Les pertes sont alors faibles. La figure 6B illustre les lignes de champ d'un dispositif de l'art antérieur qui n'est pas équipé de culasse magnétique et permet de visualiser très clairement l'amélioration de la concentration des lignes de champ autour de la poche 12 obtenue grâce au dispositif de l'invention en référence à la figure 6A.

De plus, dans le dispositif de la présente invention, les bobines14 sont toutes orientées dans le même sens, leur pôle nord étant placé d'un côté des culasses et leur pôle sud de l'autre côté. Ainsi les pôles de même nature se repoussent en repoussant leurs champs magnétiques respectifs, créant ainsi des zones de champ magnétique nul 40 alternant avec des zones de champ non nul 41, représentées schématiquement sur la figure 7A. De ce fait, les zones de champ non nul sont centrées sur des plans radiaux 42 passant par les axes de culasses 13 et s'étendant de part et d'autre d'une zone de champ maximal, à proximité de la périphérie de la cavité 11. Ces zones de champ non nul 41 comprennent donc une zone centrale de champ maximal et deux zones à gradient de champ décroissant disposées de part et d'autre de la zone de champ maximal jusqu'aux zones de champ nul 40 voisines. Les lignes de champ sont disposées de part et d'autre symétriquement par rapport auxdits plans radiaux 42 passant par le centre de la cavité 11 et passant par l'axe des culasses 13. Ainsi, les zones de champ nul 40 délimitent des zones actives 41, constituées par les zones de champ maximal et les zones de champ à gradient de champ décroissant, correspondant aux zones de chauffage du métal. De ce fait, à l'inverse des dispositifs de l'art antérieur dans lesquels les zones de chauffage 51 s'étendent sur la périphérie des extrémités de la cavité 11 comme le montre la figure 7B, les zones actives de chauffage 41 sont délimitées sur des portions angulaires définies de la périphérie de ladite cavité 11. En d'autres termes, dans chaque zone active 41, le champ magnétique induit un courant 43 générant une puissance de chauffage, ce courant étant obligé de se refermer sur lui même formant une boucle dans cette zone active, alors que dans les dispositifs de l'art antérieur, le courant induit 53 s'étend tout autour de la périphérie de la cavité. On sait, par ailleurs, que le courant induit génère une puissance de chauffage directement proportionnelle au volume de métal traversé par ledit courant. Par conséquent, le fait que les courants induits 43 par les bobines 14 soient localisés dans lesdites zones actives 41 permet d'augmenter de manière sensible le volume de métal traversé par l'ensemble des courants induits, en comparaison avec le volume de métal traversé par le courant induit en périphérie. Le résultat ainsi obtenu est une augmentation du volume de métal chauffé pour un même courant induit et donc un bien meilleur rendement.

Les figures 8A et 8B permettent de comparer la répartition de la puissance de chauffage entre les dispositifs de l'art antérieur et celui de l'invention, les zones blanches représentant la puissance de chauffage la plus élevée, cette puissance allant en diminuant dans les zones plus foncées. A ces différents niveaux de puissance de chauffage correspondent bien entendu des niveaux de température différents. Ces figures sont des illustrations d'essais réels réalisés pour un même courant induit donc un même champ magnétique généré par chaque bobine. Dans la figure 8B, qui illustre l'art antérieur, les zones blanches correspondent aux zones de chauffage 51 et sont limitées à la périphérie des extrémités de la cavité, l'intérieur étant totalement sombre. Dans la figure 8A, qui illustre la présente invention, les zones blanches sont réparties sur le pourtour de la cavité et sur toute sa longueur. On constate plusieurs zones blanches réparties sur la périphérie de la cavité, s'étendant sur toute sa hauteur et se prolongeant légèrement en direction de l'intérieur. Ces zones blanches correspondent aux zones actives de chauffage 41 délimitées les unes des autres par lesdites zones de champ nul 40. On aperçoit alors aisément que la totalité de la surface couverte par les zones blanches dans la figure 8A est beaucoup plus importante que celle dans la figure 8B. Cette augmentation de surface a donc une incidence directe sur le rendement du chauffage par induction qui peut atteindre 80 à 95 %.

D'autre part, la distance d qui sépare la branche allongée 13a de la culasse magnétique 13 supportant la bobine d'induction 14 de la poche 12 peut être relativement grande pour permettre d'augmenter l'épaisseur des parois réfractaires de la poche 12 et limiter les pertes thermiques. Par ailleurs, des bobines d'induction 14 de plus petits diamètres, de puissances plus faibles et de facteurs de puissance plus forts que celles de l'art antérieur peuvent être utilisées. Par conséquent, les pertes par effet Joules sont également limitées et les bobines d'induction 14 n'ont pas besoin d'être refroidies par une circulation d'eau spécifique. La ventilation par air est suffisante pour assurer leur refroidissement.

Sous l'effet des zones actives de chauffage 41, la température du métal s'élève plus vite dans certaines zones provoquant ainsi un déplacement ou un brassage automatique entre les masses de métal chaudes et celles plus froides, pour qu'à leur tour leur température s'élève également jusqu'à obtenir un mélange fondu homogène.

Ce brassage est grandement amélioré et accéléré en alimentant individuellement les bobines d'induction 14 avec un décalage de l'alimentation d'une bobine à la suivante et ainsi de suite, dans le sens des aiguilles d'une montre ou inversement. Ce décalage en phase de l'alimentation génère à l'intérieur de la poche 12 un brassage circonférentiel et hélicoïdal du métal. La conséquence directe de cette forme de brassage est une homogénéisation plus rapide du gradient de température dans le métal permettant de raccourcir sensiblement le temps nécessaire à son ramollissement et à sa fusion entraînant ainsi des économies d'énergie importantes. Ce brassage forcé peut être également obtenu en alimentant chaque bobine par un générateur indépendant. Tous les générateurs peuvent alors être synchronisés de façon à obtenir un champ tournant créant ainsi l'effet d'une hélice dans le métal en fusion.

La figure 5 illustre une variante de réalisation de l'invention dans laquelle le dispositif 30 comporte une cavité 31 formée par un four 32 réalisé généralement dans une matière réfractaire et destiné à recevoir des billettes de métal 35 à usiner à chaud ainsi que des moyens de chauffage par induction 33, 34 agencés pour élever la température desdites billettes à une température inférieure à leur température de fusion, par un flux magnétique. Ces moyens de chauffage comportent comme dans l'exemple précédent des culasses magnétiques 33 indépendantes disposées longitudinalement autour du four 32 et à une distance d suffisante pour y loger des bobines d'induction 34. Chaque culasse 33 comporte une branche centrale allongée 33a et au moins une branche latérale 33b, 33c perpendiculaire à la branche centrale allongée 33a. La branche centrale allongée 33a des culasses magnétiques 33 s'étend sensiblement sur toute la longueur du four 32 et les deux branches d'extrémité 33b et 33c s'étendent radialement jusqu'à proximité du four 32. Dans l'exemple représenté, les culasses 33 ont une forme générale en U. Chaque bobine d'induction 34 est disposée autour de la branche centrale allongée 33a de chaque culasse magnétique 33 et s'étend sensiblement sur toute sa longueur.

Le nombre n de culasses magnétiques 33 et de bobines d'induction 34, leur fonctionnalité et leurs avantages sont identiques à ceux décrits précédemment. De même, il est également possible d'optimiser l'homogénéisation du gradient de température à l'intérieur et tout au long du four 32 en alimentant les bobines d'induction 34 avec un décalage en phase d'une bobine à la suivante ou par des générateurs indépendants synchronisés.

Il ressort clairement de cette description que l'invention atteint les buts prévus. Son avantage essentiel est bien entendu les économies d'énergie que ce dispositif de chauffage par induction permet de réaliser tout en respectant les normes de sécurité en vigueur. Par conséquent, même si ce dispositif nécessite un investissement global plus élevé par rapport à un dispositif classique et connu, les gains énergétiques réalisés lui permettent d'envisager un retour de l'investissement sur environ deux ans.

La présente invention n'est pas limitée aux exemples de réalisation décrits mais s'étend à toute modification et variante évidente pour un homme du métier. Comme précisé, le nombre des culasses magnétiques et des bobines d'induction n'est pas limité. De même, la forme des culasses peut varier en fonction de la poche ou du four. Les culasses peuvent aussi être formées de plusieurs tronçons libres. La gestion de l'alimentation des bobines peut également différée.

## Revendications

1. Dispositif de chauffage par induction (10, 30) pour élever la température de métaux en vue de leur fusion ou de leur transformation à chaud, ce dispositif comportant au moins une cavité (11, 31) définie par une poche (12) agencée pour recevoir des métaux destinés à être portés à une température supérieure ou égale à leur température de fusion ou par un four (32) agencé pour recevoir des billettes de métal destinées à être chauffées à une température inférieure à leur température de fusion, cette température étant déterminée pour forger les métaux, ainsi que des moyens de chauffage par induction (13, 14, 33, 34) de ladite poche (12) ou dudit four (32), lesdits moyens de chauffage par induction comportant au moins deux culasses magnétiques (13, 33) disposées autour de cette cavité (11, 31), s'étendant sur la hauteur de la cavité (11, 31), et portant chacune au moins une bobine d'induction (14, 34) indépendante, **caractérisé en ce que** les bobines d'induction (14, 34) sont montées dans le même sens de sorte que leur pôle nord est localisé d'un côté de la cavité (11, 31) et leur pôle sud du côté opposé, **en ce qu'**elles sont agencées de manière à générer des zones de champ magnétique nul (40) disposées alternativement entre des zones de champ non nul (41) réparties à la périphérie de la cavité, les zones de champ non nul comportant chacune une zone de champ maximal associée à deux zones à gradient de champ décroissant disposées de part et d'autre de ladite zone de champ maximal et s'étendant jusqu'aux zones de champ nul (40) voisines, ainsi qu'une zone de champ nul (40) localisée au centre de cette cavité, les zones de champ non nul formant des zones actives de chauffage séparées par lesdites zones de champ nul formant des zones inactives.

2. Dispositif selon la revendication 1, **caractérisé en ce que** chaque culasse (13, 33) comporte une branche allongée (13a, 33a) s'étendant d'une extrémité à l'autre extrémité de la cavité, disposée sensiblement parallèlement à l'axe de cette cavité (11, 31) et portant au moins une bobine d'induction (14, 34) agencée pour générer une desdites zones actives de chauffage (41).

3. Dispositif selon la revendication 2, **caractérisé en ce que** chaque culasse (13) présente un profil en forme de L et comporte ladite branche allongée (13a) et une branche latérale (13b) s'étendant sensiblement perpendiculairement à ladite branche allongée (13a) et sensiblement radialement par rapport à une extrémité de la cavité (11).

4. Dispositif selon la revendication 3, **caractérisé en ce que** ladite cavité (11) est une poche (12) et **en ce que** ladite branche latérale (13b) s'étend radialement par rapport au fond de cette poche en direction de son centre.

5. Dispositif selon la revendication 2, **caractérisé en ce que** chaque culasse (33) présente un profil en forme de U et comporte ladite branche centrale allongée (33a) et deux branches latérales (33b, 33c) s'étendant sensiblement perpendiculairement à ladite branche centrale allongée (33a) et sensiblement radialement par rapport aux deux extrémités de la cavité (31).

6. Dispositif selon la revendication 5, **caractérisé en ce que** ladite cavité (31) est une four (32) et **en ce qu'**au moins une desdites branches latérales (33b, 33c) s'étend jusqu'à proximité de la paroi longitudinale délimitant ladite cavité (31).

7. Dispositif selon la revendication 2, **caractérisé en ce que** chaque culasse présente un profil en forme de C et comporte ladite branche centrale allongée et deux branches latérales s'étendant sensiblement perpendiculairement à ladite branche centrale allongée et sensiblement radialement par rapport aux deux extrémités de la cavité (11).

8. Dispositif selon la revendication 7, **caractérisé en ce qu'**au moins une desdites branches latérales s'étend jusqu'à proximité de la paroi latérale délimitant ladite cavité (11).

9. Dispositif selon la revendication 8, **caractérisé en ce que** ladite cavité (11) est une poche (12), **en ce qu'**une des branches latérales s'étend radialement par rapport au fond de cette poche et **en ce que** l'autre branche latérale est un tronçon libre rapporté à un couvercle destiné à fermer ladite poche et s'étendant radialement par rapport à ce couvercle jusqu'à proximité de la paroi latérale délimitant ladite cavité (11).

10. Dispositif selon la revendication 2, **caractérisé en ce que** la culasse présente une forme en I et comporte ladite branche allongée et deux branches latérales s'étendant sensiblement perpendiculairement à ladite branche allongée et sensiblement radialement par rapport aux deux extrémités de la cavité.

11. Dispositif selon la revendication 10, **caractérisé en ce qu'**au moins une desdites branches latérales s'étend radialement jusqu'à proximité de la paroi latérale délimitant ladite cavité.

12. Dispositif selon la revendication 2, **caractérisé en ce que** chacune desdites bobines (14, 34) s'étend sensiblement sur toute la longueur de la branche allongée (13a, 33a) de chaque culasse (13, 33).

13. Dispositif selon la revendication 1, **caractérisé en ce que** les moyens de chauffage comportent un nombre n de culasses (13, 33) réparties régulièrement à la périphérie de la cavité (11, 31).

14. Dispositif selon la revendication 13, **caractérisé en ce que** les bobines (14, 34) sont alimentées individuellement par un courant électrique alternatif, cette alimentation étant décalée en phase d'une bobine à une autre.

15. Dispositif selon la revendication 14, **caractérisé en ce que** le décalage de l'alimentation d'une bobine à une autre est déterminé par une progression arithmétique.

16. Dispositif selon la revendication 13, **caractérisé en ce que** les différentes bobines (14, 34) sont alimentées par plusieurs générateurs agencés pour créer un champ tournant.

## Patentansprüche

1. Induktionsheizvorrichtung (10,30) zur Erhöhung der Temperatur von Metallen in bezug auf ihr Schmelzen oder Umwandlung bei Wärme, wobei diese Vorrichtung mindestens einen Hohlraum (11,31) aufweist, der durch eine Pfanne (12) gebildet ist, die dafür vorgesehen ist, Metalle aufzunehmen, die auf eine Temperatur gebracht werden sollen, die höher liegt als ihr Schmelzpunkt oder diesem entspricht, oder durch einen Ofen (32), der dafür vorgesehen ist, Metallbarren aufzunehmen, die auf eine unter ihrem Schmelzpunkt liegende Temperatur erwärmt werden sollen, wobei diese Temperatur zum Schmieden von Metallen festgelegt ist, sowie Induktionsheizmittel (13,14,33,34) der Pfanne (12) oder des Ofens (32), wobei die Induktionsheizmittel mindestens zwei Magnetzylinder (13,33) aufweisen, die um den Hohlraum (11,31) angeordnet sind, die sich über die Höhe des Hohlraumes (11,31) erstrecken und jeweils mindestens eine unabhängige Induktionsspule (14,34) aufweisen,
**dadurch gekennzeichnet, daß** die Induktionsspulen (14,34) so in derselben Richtung angebracht sind, daß ihr Nordpol auf einer Seite des Hohlraumes (11,31) und ihr Südpol auf der entgegengesetzten Seite angeordnet ist, indem sie so angeordnet sind, daß sie Null-Magnetfeldzonen (40) erzeugen, die zwischen auf dem Umfang des Hohlraumes verteilten Nicht-Nullfeldzonen (41) wechselweise angeordnet sind, wobei die Nicht-Nullfeldzonen jeweils eine Maximalfeldzone aufweisen, die zwei Zonen mit abnehmendem Driftfeldgradienten zugeordnet sind, die beiderseits der Maximalfeldzone angeordnet sind und sich bis zu den benachbarten Null-Magnetfeldzonen (40) erstrecken, sowie eine im Mittelpunkt dieses Hohlraumes angeordnete Null-Feldzone (40), wobei die Nicht-Nullfeldzonen aktive Heizzonen bilden, die von den inaktive Zonen bildenden Null-Feldzonen getrennt sind.

2. Vorrichtung nach Anspruch 1,
**dadurch gekennzeichnet, daß** jeder Zylinder (13,33) einen verlängerten Schenkel (13a,13b) aufweist, der sich von einem äußersten Ende zu dem anderen äußersten Ende des Hohlraumes erstreckt und praktisch parallel zu der Achse dieses Hohlraumes (11,31) angeordnet ist und mindestens eine Induktionsspule (14,34) trägt, die dafür vorgesehen ist, eine der aktiven Heizzonen (41) zu erzeugen.

3. Vorrichtung nach Anspruch 2,
**dadurch gekennzeichnet, daß** der Zylinder (13,33) ein L-förmiges Profil darstellt und den verlängerten Schenkel (13a) und einen Seitenschenkel (13b) aufweist, der sich praktisch senkrecht zu dem verlängerten Schenkel (13a) und praktisch radial im Verhältnis zu einem äußersten Ende des Hohlraumes (11) erstreckt.

4. Vorrichtung nach Anspruch 3,
**dadurch gekennzeichnet, daß** der Hohlraum (11) eine Pfanne (12) ist, und daß sich der Seitenschenkel (13b) im Verhältnis zu dem Boden dieser Pfanne radial in Richtung ihres Mittelpunktes erstreckt.

5. Vorrichtung nach Anspruch 2,
**dadurch gekennzeichnet, daß** jeder Zylinder (33) ein U-förmiges Profil darstellt und zwei Seitenschenkel (33b,33c) aufweist, die sich praktisch senkrecht zu dem verlängerten zentralen Schenkel (33a) und praktisch radial im Verhältnis zu den zwei äußersten Enden des Hohlraumes (31) erstrecken.

6. Vorrichtung nach Anspruch 5,
**dadurch gekennzeichnet, daß** der Hohlraum (31) ein Ofen (32) ist, und daß sich mindestens einer der Seitenschenkel (33b,33c) bis in die Nähe der den Hohlraum (31) begrenzenden Längswand erstreckt.

7. Vorrichtung nach Anspruch 2,
**dadurch gekennzeichnet, daß** jeder Zylinder ein C-förmiges Profil darstellt und den verlängerten zentralen Schenkel und zwei Seitenschenkel aufweist, die sich praktisch senkrecht zu dem verlängerten zentralen Schenkel und praktisch radial im Verhältnis zu den zwei äußersten Enden des Hohlraumes (11) erstrecken.

8. Vorrichtung nach Anspruch 7,
**dadurch gekennzeichnet, daß** sich mindestens einer der Seitenschenkel bis in die Nähe der den Hohlraum (11) begrenzenden Längswand erstreckt.

9. Vorrichtung nach Anspruch 8,
**dadurch gekennzeichnet, daß** der Hohlraum (11) eine Pfanne (12) ist, und daß sich einer der Seitenschenkel im Verhältnis zu dem Boden dieser Pfanne radial erstreckt, und daß der andere Seitenschenkel ein an einem Deckel angesetztes freies Teilstück ist, das zum Verschließen der Pfanne bestimmt ist und sich radial im Verhältnis zu diesem Deckel bis in die Nähe der den Hohlraum (11) begrenzenden Längswand erstreckt.

10. Vorrichtung nach Anspruch 2,
**dadurch gekennzeichnet, daß** der Zylinder ein I-förmiges Profil darstellt und den verlängerten Schenkel und zwei Seitenschenkel aufweist, die sich praktisch senkrecht zu dem verlängerten Schenkel und praktisch radial im Verhältnis zu den zwei äußersten Enden des Hohlraumes erstrecken.

11. Vorrichtung nach Anspruch 10,
**dadurch gekennzeichnet, daß** sich mindestens einer der Seitenschenkel radial bis in die Nähe der den Hohlraum begrenzenden Seitenwand erstreckt.

12. Vorrichtung nach Anspruch 2,
**dadurch gekennzeichnet, daß** sich eine der Spulen (14,34) praktisch über die gesamte Länge des verlängerten Schenkels (13a,33a) eines jeden Zylinders (13,33) erstreckt.

13. Vorrichtung nach Anspruch 1,
**dadurch gekennzeichnet, daß** die Heizmittel eine Anzahl n von Zylindern (13,33) aufweisen, die regelmäßig auf dem Umfang des Hohlraumes (11,31) verteilt sind.

14. Vorrichtung nach Anspruch 13,
**dadurch gekennzeichnet, daß** die Spulen (14,34) einzeln mit Wechselstrom versorgt werden, wobei diese Versorgung eine Phasenverschiebung von einer Spule zu einer anderen aufweist.

15. Vorrichtung nach Anspruch 14,
**dadurch gekennzeichnet, daß** die Versorgungsverschiebung von einer Spule zu einer anderen durch eine arithmetische Folge festgelegt ist.

16. Vorrichtung nach Anspruch 13,
**dadurch gekennzeichnet, daß** die verschiedenen Spulen (14,34) durch verschiedene Stromerzeuger versorgt werden, die angeordnet sind, um ein Drehfeld zu erzeugen.

## Claims

1. Induction heating device (10, 30) to raise the temperature of metals with a view to melting or hot working them, this device comprising at least one cavity (11, 31) defined by a ladle (12) designed to receive metals to be brought up to a temperature greater than or equal to their melting point or by an oven (32) designed to receive billets of metal to be heated at a temperature which is lower than their melting point, this temperature being determined to forge the metals, as well as induction heating means (13, 14, 33, 34) for said ladle (12) or said oven (32), said induction heating means comprising at least two magnetic yokes (13, 33) arranged around this cavity (11, 31), extending over the height of the cavity (11, 31), each bearing at least one independent induction coil (14, 34), **characterized in that** the induction coils (14, 34) are fitted in the same direction so that their north pole is located on one side of the cavity (11, 31) and their south pole on the opposite side, **in that** they are arranged so as to generate null magnetic field zones (40) arranged alternately between non null field zones (41) spread out on the periphery of the cavity, the non null field zones each comprising a maximum field zone associated with two decreasing field gradient zones arranged on either side of said maximum field zone, extending as far as the neighbouring null field zones (40), as well as a null field zone (40) located in the center of this cavity, the non null field zones forming active heating zones separated by said null field zones forming inactive zones.

2. Device according to claim 1, **characterized in that** each yoke (13, 33) comprises an elongated branch (13a, 33a) extending from one end of the cavity to the other, which is arranged substantially parallel to the axis of this cavity (11, 31) and bearing at least one induction coil (14, 34) designed to generate one of said active heating zones (41).

3. Device according to claim 2, **characterized in that** each yoke (13) shows an L-shaped profile and comprises said elongated branch (13a) and a lateral branch (13b) extending substantially perpendicular to said elongated branch (13a) and substantially radially in relation to an end of the cavity (11).

4. Device according to claim 3, **characterized in that** said cavity (11) is a ladle (12), and **in that** said lateral branch (13b) extends radially in relation to the bottom of this ladle in the direction of its center.

5. Device according to claim 2, **characterized in that** each yoke (33) shows a U-shaped profile and comprises said central elongated branch (33a) and two lateral branches (33b, 33 c) extending substantially perpendicular to said central elongated branch (33 a) and substantially radially in relation to the two ends of the cavity (31).

6. Device according to claim 5, **characterized in that** the cavity (31) is an oven (32) and **in that** at least one of said lateral branches (33b, 33c) extends as far as the vicinity of the longitudinal wall delimiting said cavity (31).

7. Device according to claim 2, **characterized in that** each yoke shows a C-shaped profile and comprises said central elongated branch and two lateral branches extending substantially perpendicular to said central elongated branch and substantially radially in relation to the two ends of the cavity (11).

8. Device according to claim 7, **characterized in that** at least one of said lateral branches extends as far as the vicinity of the lateral wall delimiting said cavity (11).

9. Device according to claim 8, **characterized in that** said cavity (11) is a ladle (12), **in that** one of the lateral branches extends radially in relation to the bottom of this ladle and **in that** the other lateral branch is a free section directly attached to a cover designed to close said ladle and extending radially in relation to this cover as far as the vicinity of the lateral wall delimiting said cavity (11).

10. Device according to claim 2, **characterized in that** each yoke is I-shaped and comprises said elongated branch and two lateral branches extending substantially perpendicular to said elongated branch and substantially radially in relation to the two ends of the cavity.

11. Device according to claim 10, **characterized in that** at least one of said lateral branches extends radially as far as the vicinity of the lateral wall delimiting said cavity.

12. Device according to claim 2, **characterized in that** each of said coils (14, 34) extends substantially over the whole length of the elongated branch (13a, 33a) of each yoke (13, 33).

13. Device according to claim 1, **characterized in that** the heating means comprise a number n of yokes (13, 33) regularly spread out on the periphery of the cavity (11, 31).

14. Device according to claim 13, **characterized in that** the coils (14, 34) are fed individually by an alternating electric current, this power supply being phase-shifted from one coil to another.

15. Device according to claim 14, **characterized in that** the power supply shift from one coil to another is determined by an arithmetical progression.

16. Device according to claim 13, **characterized in that** the various coils (14, 34) are fed by several generators designed to create a rotary field.
